# FASCICULE DE BREVET EUROPEEN

(11) **EP 0 075 509 B1**
(45) Date de publication et mention de la délivrance du brevet: **20.02.1985**
(21) Numéro de dépôt: 82401658.8
(22) Date de dépôt: 13.09.1982
(51) Int. Cl.: E04B 7/02, E04D 3/06, E04D 3/08

(54) **Charpente articulée formée de profiles en alliage léger**
Gelenkige Trägerkonstruktion aus Leichtmetallprofilen
Hinged girder composed of light metal sections

(30) Priorité: 16.09.1981 FR 8117498
(43) Date de publication de la demande: 30.03.1983
(73) Titulaire: TECHNAL-FRANCE, 31027 Toulouse Cedex (FR)
(72) Inventeur: Cachia, Yves, F-31320 Escalquens (FR); Bruniquel, Sylvie, F-31410 Noe (FR)
(74) Mandataire: Martin, Jean-Jacques

## Description

La présente invention concerne les charpentes destinées à soutenir la couverture ou toiture d'une construction.

La présente invention concerne plus particulièrement une charpente composée d'éléments profilés en alliage léger, de pentes réglables, destinée à soutenir la couverture formée de différents pans non coplanaires, mais s'intersectant, d'une construction.

Il est connu de réaliser ainsi des charpentes de soutien de couverture présentant en particulier des noues (angle rentrant formé par la rencontre des surfaces inclinées de deux combles), des arêtiers (angle saillant), à l'aide de matériaux divers, notamment en bois ou acier.

Quel que soit le matériau utilisé, il s'avère nécessaire de procéder à des usinages particuliers et complexes sur le chantier, de façon à adapter la forme et les angles des pièces constituant la charpente, aux différentes pentes de la toiture. Les erreurs inhérentes à toutes constructions, interdisent en effet la réalisation de telles charpentes en atelier. Généralement, les systèmes en bois sont assemblée sur chantier à l'aide de chevilles, et les systèmes en acier par soudure ou boulonnage.

De plus, afin d'assurer l'étanchéité de la toiture, en particulier lorsque celle-ci présente au moins une noue, il s'avère nécessaire d'utiliser des pièces supplémentaires formées classiquement de tôles en zinc, ou de bavettes d'étanchéité, qui doivent être découpées, pliées et adaptées en fonction de chaque pente et longueur de toiture, donc toujours sur le chantier. Dans un bon nombre de cas, il est, en outre, indispensable, pour obtenir une étanchéité correcte, de passer sur la toiture un revêtement protecteur.

On comprend, bien entendu, qu'une telle réalisation sur chantier desdites charpentes, d'une part, s'avère particulièrement longue, d'autre part, exige du personnel spécialisé. En outre, une telle technique interdit toute standardisation dans la production des éléments de la charpente, puisque ceux-ci doivent être adaptés en fonction de chaque cas.

La présente invention vient apporter une solution aux problèmes précédemment posés, en proposant un nouveau type de charpente adaptable à tous types de couverture ou toiture de construction, formée de différents pans non coplanaires, et quelle que soit la pente de ceux-ci, qui soit à la fois simple, robuste et économique, tout en assurant l'étanchéité parfaite de la toiture, et qui offre la possibilité d'être installée rapidement par du personnel non spécialisé.

Selon une caractéristique de la présente invention, la charpente comprend au moins un profilé de base allongé formant arête entre deux desdits pans de la couverture, et composé d'une âme centrale de part et d'autre de laquelle sont disposés, dans le sens de la longueur, des éléments d'articulation longitudinale, dite première articulation, des profilés d'appui supportant les éléments de la couverture et muni chacun d'un élément d'articulation longitudinal, complémentaire de ceux du profilé de base, avec l'un desquels il est destiné à venir en engagement pour former ladite première articulation, une première pièce de soutien munie d'au moins un élément d'articulation transversale, dite seconde articulation, au moins une seconde pièce de soutien munie d'un élément d'articulation transversale, complémentaire de celui de la première pièce de soutien, avec lequel il est destiné à venir en engagement pour former ladite seconde articulation, ledit profilé de base étant fixé à cette seconde pièce de soutien dans une position telle que les axes des éléments d'articulation longitudinale et des éléments d'articulation transversale soient obliques entre eux et dans un plan commun.

On comprend qu'ainsi, la première pièce de soutien étant immobilisée par rapport à la construction, et le profilé de base étant solidarisé à la seconde pièce de soutien, il suffit d'engager la seconde pièce de soutien sur la première, par coopération des éléments d'articulation transversale, et de faire pivoter l'ensemble profilé de base/seconde pièce de soutien dans un plan perpendiculaire à l'axe de l'articulation transversale dite seconde articulation, ledit plan étant de préférence vertical, de façon à déterminer la position et la pente dudit profilé de base. Puis, lesdits profilés d'appui, supportant les éléments de la couverture, sont positionnés sur le profilé de base par coopération des éléments d'articulation longitudinale dans une position correspondant à la pente de chaque pan de la toiture, définie par pivotement desdits profilés d'appui autour de l'axe de l'articulation longitudinale dite première articulation.

Selon une autre caractéristique de la présente invention, la charpente comprend, en outre, au moins un profilé support muni longitudinalement d'au moins un élément de troisième articulation dont l'axe, en position assemblée du profilé support, est situé dans un plan contenant l'axe des éléments d'articulation transversale, au moins un profilé d'appui muni longitudinalement d'un élément d'articulation qui est complémentaire de celui du profilé support, avec lequel il est destiné à venir en engagement pour former ladite troisième articulation. Ainsi, les chevrons supportant les éléments de couverture sont en appui à l'une de leurs extrémités sur un profilé d'appui coopérant avec un profilé support, et à l'autre extrémité, sur un profilé d'appui coopérant avec un profilé de base.

Selon une autre caractéristique de la présente invention, la première pièce de soutien est fixée à un profilé support.

Selon une autre caractéristique de la présente invention, la première pièce de soutien est formée d'une portion du profilé support, l'élément d'articulation transversale de cette première pièce de soutien étant formé d'une portion de l'élément d'articulation du profilé support.

Selon une autre caractéristique de la présente invention, relative à une charpente de couverture du type comportant notamment un arêtier, le profilé de base présente, en section droite, une âme centrale supérieure et deux toiles parallèles reliées à l'âme centrale supérieure par au moins un élément qui leur est transversal, lesdits éléments d'articulation longitudinale étant supportés à la partie inférieure de chacune des toiles parallèles.

Selon une autre caractéristique de la présente invention concernant une charpente de couverture du type comportant notamment un arêtier, le profilé de base présente, en section droite, une âme centrale et une toile reliée perpendiculairement à celle-ci, lesdits éléments d'articulation longitudinale étant supportés aux extrémités de ladite toile perpendiculaire à l'âme centrale.

Selon une autre caractéristique de la présente invention concernant une charpente de couverture du type comportant notamment une noue, le profilé de base présente, en section droite, une âme centrale et une toile inclinée en « V » et fixée symétriquement sur celle-ci, lesdits éléments d'articulation longitudinale étant supportés aux extrémités de la toile inclinée en « V •.

Selon une autre caractéristique de la présente invention, il est prévu au moins un élément d'articulation dite quatrième articulation, à la partie supérieure de l'âme centrale du profilé de base, dans le sens de la longueur, apte à recevoir des éléments complémentaires d'articulation portés par des bavettes d'étanchéité, pour former, par engagement mutuel, ladite quatrième articulation et supporter les bavettes d'étanchéité selon une pente réglable.

Selon une autre caractéristique de la présente invention, le profilé support présente une face sensiblement plane destinée à venir en appui sur une surface plane et fixe de la construction sur laquelle elle est immobilisée, ledit élément de troisième articulation étant supporté longitudinalement à une extrémité de cette face plane.

Selon une autre caractéristique de la présente invention, le profilé support est du type « cornière dont l'une des ailes forme une face sensiblement plane destinée à venir en appui sur une surface plane et fixe de la construction sur laquelle elle est immobilisée, et dont la seconde aile supporte longitudinalement, à son extrémité, ledit élément de troisième articulation.

Selon une autre caractéristique de la présente invention, le profilé support présente, en section droite, une âme centrale supérieure et deux toiles parallèles reliées à l'âme centrale supérieure par au moins un élément qui leur est transversal, un élément de troisième articulation étant supporté longitudinalement à la partie inférieure de chacune des toiles parallèles.

Selon une autre caractéristique de la présente invention, le profilé support présente, en section droite, une âme centrale et une toile reliée perpendiculairement à celle-ci, un élément de troisième articulation étant supporté longitudinalement aux extrémités de ladite toile perpendiculaire à l'âme centrale.

Selon une autre caractéristique de la présente invention, il est prévu au moins un élément d'articulation dite quatrième articulation, à la partie supérieure de l'âme centrale du profilé support, dans le sens de la longueur, apte à recevoir des éléments complémentaires d'articulation portés par des bavettes d'étanchéité, pour former, par engagement mutuel, ladite quatrième articulation et supporter les bavettes d'étanchéité selon une pente réglable.

Selon une autre caractéristique de la présente invention, le profilé d'appui présente, en section droite, une âme sensiblement plane à l'une des extrémités de laquelle est prévu l'élément d'articulation longitudinale ou l'élément de troisième articulation.

Selon une autre caractéristique de la présente invention, le profilé d'appui est du type « cornière », dont l'une des ailes est munie de préférence d'au moins une rainure en forme de queue d'aronde destinée à recevoir des joints d'étanchéité ou parcloses, un élément d'articulation longitudinale ou un élément de troisième articulation étant prévu sur l'extérieur de la cornière au voisinage de la jonction entre les deux ailes, et la seconde aile étant destinée à recevoir une extrémité des chevrons.

Selon une autre caractéristique de la présente invention, la première pièce de soutien présente, en section droite, une âme sensiblement plane supportant à l'une de ses extrémités, ledit élément d'articulation transversale, la première pièce de soutien présentant ainsi une face sensiblement plane destinée à venir en appui sur une face correspondante du profilé support sur laquelle elle est fixée.

Selon une autre caractéristique de la présente invention, la première pièce de soutien est du type « cornière », dont l'une des ailes forme une face sensiblement plane destinée à venir en appui sur une surface correspondante et fixe de la construction sur laquelle elle est immobilisée, et dont la seconde aile présente, à son extrémité, ledit élément d'articulation transversale.

Selon une autre caractéristique de la présente invention, la première pièce de soutien présente au moins deux éléments distincts d'articulation transversale, ces éléments ayant des axes coplanaires, obliques entre eux.

Selon une autre caractéristique de la présente invention, la seconde pièce de soutien est formée d'au moins une ailette sensiblement plane sur laquelle est destiné à être fixé le profilé de base et sur laquelle est disposé ledit élément d'articulation transversale complémentaire de celui de la première pièce de soutien.

Selon une autre caractéristique de la présente invention, la seconde pièce de soutien comporte également une toile inclinée en « V disposée transversalement à l'ailette et sur laquelle est destinée à venir en appui la toile inclinée en « V du profilé de base.

Selon une autre caractéristique de la présente invention, la charpente comprend, en outre, un ensemble de chevrons profilés qui reposent par leurs extrémités, sur les profilés d'appui.

Selon une autre caractéristique de la présente invention, les chevrons profilés sont du type en T ou L et présentent, en section droite, une âme centrale munie, de préférence de part et d'autre, d'au moins une rainure en forme de queue d'aronde destinée à recevoir des joints d'étanchéité ou parcloses, lesdits chevrons profilés reposant, par leur base, transversale à l'âme centrale, sur les profilés d'appui.

Selon une autre caractéristique de la présente invention, la charpente comprend, en outre, des bavettes d'étanchéité constituées de profilés et munies d'une partie médiane permettant l'emboîtement et la fixation des bavettes sur la partie supérieure des âmes centrales du profilé de base et/ou du profilé support, au moins une aile inclinée vers le bas étant prévue longitudinalement sur ladite partie médiane.

Selon une autre caractéristique de la présente invention, la charpente comprend, en outre, des bavettes d'étanchéité constituées de deux ailes profilées séparées, disposées de part et d'autre de l'âme centrale du profilé de base et/ou du profilé support, et recouvertes d'un profilé en U, de préférence en matériau polymère, chevauchant une portion des deux ailes latérales et ladite âme centrale.

Selon une autre caractéristique de la présente invention, la charpente comporte, en outre, des bavettes profilées formées d'une première section plane destinée à être fixée sur une surface plane de la construction, au-dessus d'un profilé support, et d'une seconde section reliée à la base de la première, recouvrant ledit profilé support et les profilés d'appui correspondants.

Selon une autre caractéristique de la présente invention, la charpente comprend, en outre des bavettes d'étanchéité profilées comprenant des éléments d'articulation complémentaires des éléments d'articulation prévus à la partie supérieure du profilé de base et/ou du profilé support avec lesquels ils sont destinés à venir en engagement pour former ladite quatrième articulation, lesdits éléments d'articulation étant supportés longitudinalement à l'extrémité d'une section plane de dimension apte à recouvrir au moins la totalité du profilé de base et/ou du profilé support, ainsi que des profilés d'appui correspondants, et ce quelle que soit la pente de ladite section plane.

Selon une autre caractéristique de la présente invention, la charpente comprend, en outre, au moins une console de rigidification réglable formée d'un profilé central en T, assemblé par sa base, à la partie inférieure du profilé de base et/ou du profilé support, et dont l'âme centrale transversale à sa base, supporte deux éléments réglables en débattement et angulairement vis-à-vis de l'âme centrale, lesdits éléments réglables comportant au moins une surface d'appui sur laquelle vient reposer une portion des profilés d'appui et/ou des chevrons.

Selon une autre caractéristique de la présente invention, les éléments d'articulation longitudinale, les éléments d'articulation transversale et les éléments de troisième articulation, ainsi que les éléments qui leur sont complémentaires, sont formés, d'une part, d'un organe profilé comportant un bourrelet de contour externe généralement convexe avec un resserrement, au niveau duquel, son épaisseur hors-tout, en section droite, est minimale, d'autre part, d'un organe comportant lui, un logement entre ses bords, permettant l'introduction du bourrelet présenté sensiblement selon son épaisseur minimale dans une position d'introduction, tandis qu'après pivotement en position dite de travail, le bourrelet est prisonnier dans le logement, et susceptible d'un pivotement relatif à l'égard de ce logement.

Selon une autre caractéristique de la présente invention, le bourrelet des éléments d'articulation est muni d'un orifice axial apte à recevoir une vis.

Selon une autre caractéristique de la présente invention, les éléments d'articulation longitudinale, les éléments d'articulation transversale, les éléments de troisième articulation et les éléments qui leur sont complémentaires, ainsi que les profilés d'appui sont adaptés aux dimensions de panneaux modulaires afin de permettre la standardisation et la mise en place de ceux-ci quels que soient les cas de figures rencontrés.

D'autres caractéristiques et avantages de la présente invention apparaîtront à la lecture de la description détaillée qui va suivre, et en regard des dessins annexés donnés à titre d'exemples non limitatifs et sur lesquels :
la figure 1 représente un mode de réalisation d'une charpente conforme à la présente invention, comportant une noue, et destinée à être installée sur un angle rentrant formé par la rencontre de deux pans de murs,
la figure 2 représente un second mode de réalisation d'une charpente conforme à la présente invention, comportant un arêtier, et destinée à être installée latéralement sur un mur,
la figure 3 représente un troisième mode de réalisation d'une charpente conforme à la présente invention, du type comportant un arêtier, et destinée à être installée sur un angle saillant formé par la rencontre de deux pans de murs,
la figure 4 représente un quatrième mode de réalisation d'une charpente conforme à la présente invention, du type comportant un faîtage duquel partent deux arêtiers,
la figure 5 représente une vue d'une console réglable de rigidification conforme à la présente invention,
les figures 6a et 6b représentent respectivement des vues de dessus et latérale d'une première pièce de soutien, selon un premier mode de réalisation,
les figures 7a et 7b représentent deux vues latérales d'une seconde pièce de soutien,
les figures 8a et 8b représentent respectivement des vues de dessus et latérale d'une première pièce de soutien, selon un second mode de réalisation,
les figures 9a et 9b représentent respectivement des vues de dessus et latérale d'une première pièce de soutien, selon un troisième mode de réalisation,
les figures 10a et 10b représentent respectivement des vues de dessus et latérale d'une première pièce de soutien selon un quatrième mode de réalisation,
la figure 11 représente une vue en section droite d'un profilé de base ou d'un profilé support, selon une variante de réalisation conforme à la présente invention,
les figures 12 à 14 représentent des vues de détail du montage des bavettes d'étanchéité sur un profilé de base ou un profilé support selon une variante de réalisation conforme à la présente invention.

La charpente représentée sur la figure 1, comprend un profilé de base 300 qui forme une arête entre deux pans de la couverture. Ce profilé de base 300 présente, en section droite, une âme centrale 302, disposée sensiblement verticalement, ainsi qu'une toile 303 inclinée en « V, vers le haut, et fixée symétriquement à l'âme centrale 302. Des éléments 301 d'articulation longitudinale, aptes à coopérer avec des éléments 401, 441 qui leur sont complémentaires, pour former des articulations longitudinales, dites premières articulations, sont supportées aux extrémités de la toile 303 inclinée en « V _{"}. Lesdits éléments d'articulation longitudinale 301, 401 et 441 seront définis avec plus de précisions dans la suite de la description.

Des profilés d'appui 400 destinés à supporter les éléments de la couverture, présentent, en section droite, une âme 402 sensiblement plane, à l'une des extrémités de laquelle est prévu un élément 401 d'articulation longitudinale complémentaire desdits éléments d'articulation longitudinale 301 précédemment cités, avec lesquels ils sont destinés à venir en engagement, de façon à former ladite première articulation.

La charpente comprend, en outre, une première pièce de soutien 100 représentée en détail sur les figures 6a et 6b, formée d'un profilé qui présente, en section droite, une âme 102 sensiblement plane, supportant à l'une de ses extrémités, un élément d'articulation transversale 101, apte à coopérer avec un élément 201 qui lui est complémentaire, pour former une seconde articulation. Lesdits éléments d'articulation transversale 101, 201 seront définis avec plus de précisions dans la suite de la présente description. L'âme 102 plane de cette première pièce de soutien, définit une face plane destinée à venir en appui sur une face correspondante d'un profilé support 500 sur lequel elle est fixée. A cette fin, il est prévu sur l'âme 102, une pluralité d'orifices traversants 103, allongés, destinés à recevoir tous moyens de fixation appropriés susceptibles d'immobiliser ladite première pièce de soutien 100 sur la face correspondante d'un profilé support 500. Comme cela apparaît sur cette figure 1, la charpente étant installée au niveau d'un angle rentrant formé par la rencontre de deux pans de murs verticaux, les angles de l'âme 102, opposés à l'élément d'articulation transversale 101, sont biseautés de façon à définir deux arêtes 104 inclinées sensiblement de 45° vis-à-vis de l'axe de ladite articulation transversale. Bien entendu, la découpe particulière de l'âme 102 de cette première pièce de soutien 100 sera aisément adaptée en fonction de chaque cas particulier, comme cela apparaîtra à la lecture de la description détaillée qui va suivre, afin que les arêtes de cette première pièce de soutien épousent autant que possible la forme de la construction.

De même, comme cela apparaît sur la figure 6a, les extrémités 101' de l'élément d'articulation transversale 101 sont inclinés de 45° sur l'axe de cet élément, afin de s'adapter à des éléments 501 de troisième articulation, portés par le profilé support 500. Là encore, l'inclinaison des extrémités de l'élément 101 d'articulation transversale est adaptable à chaque cas particulier.

La seconde pièce de soutien 200 représentée en détail sur les figures 7a et 7b, est munie d'un élément 201 d'articulation transversale, complémentaire de celui de la première pièce de soutien 100, avec lequel il est destiné à venir en engagement, de façon à former l'articulation transversale, dite seconde articulation. Comme cela apparaît sur les figures 1, 7a et 7b, la seconde pièce de soutien 200 est composée d'un élément en forme de « U comprenant deux ailettes 202, 202' planes et parallèles, fixées à un élément plan 204 qui leur est transversal et supporte, lui-même transversalement aux ailettes 202, 202', l'élément 201 d'articulation transversale complémentaire de celui de la première pièce de soutien 100. La seconde pièce de soutien comporte également une toile 203 inclinée en « V » et reliée à la base de l'élément plan 204 précédemment cité. La toile 203 inclinée en « V est ainsi disposée transversalement aux ailettes 202, 202'. Cette toile 203 est destinée à venir en appui sous la toile 303, inclinée en « V », du profilé de base 300, comme cela apparaîtra dans la suite de la description. Les ailettes 202, 202' sont avantageusement munies d'orifices traversants 205 destinés à recevoir tous dispositifs de fixation appropriés susceptibles d'immobiliser un profilé de base 300 sur la seconde pièce de soutien 200, en coopération avec des orifices traversants 304 ménagés à l'une des extrémités de l'âme centrale 302 du profilé de base. Ainsi, l'âme centrale 302 est introduite entre les ailettes 202, 202' de la seconde pièce de soutien, dans une position telle que l'axe des premières articulations formées par des éléments d'articulation longitudinale 301 et les éléments 401, 441 qui leur sont complémentaires, soit oblique sur l'axe des secondes articulations formées par les éléments 101 d'articulation transversale et les éléments 201 qui leur sont complémentaires.

Dans cette position, la toile 303 inclinée en « V du profilé de base 300, repose sur la toile 203 de la seconde pièce de soutien.

Ainsi, la première pièce de soutien 100 étant immobilisée par rapport à !a construction, et la seconde pièce de soutien étant reliée rigidement au profilé de base 300, il suffit d'engager mutuellement les éléments d'articulation transversale 101 et 201 et de faire pivoter l'ensemble : seconde pièce de soutien 200 et profilé de base 300, dans un plan perpendiculaire à l'axe de l'articulation transversale dite seconde articulation, plan de préférence vertical, de façon à définir l'inclinaison de la noue, dans ce dit plan. Dans cette position, le profilé de base 300 est soutenu, à son extrémité opposée à celle reliée à la seconde pièce de soutien, par un élément approprié de la construction. Bien entendu, il est également possible d'engager la seconde pièce de soutien 200 sur la première pièce de soutien 100, puis de solidariser ensuite le profilé de base 300 sur la seconde pièce de soutien 200.

Le profilé de base 300 ayant été préalablement incliné dans un plan perpendiculaire à l'axe de la seconde articulation 101, 201, selon un angle d'inclinaison approprié pour la noue, les profilés d'appui 400 sont ensuite engagés par leur élément d'articulation longitudinale 401 sur lesdits éléments d'articulation longitudinale 301 du profilé de base, et orientés autour de l'axe des premières articulations ainsi formées, de façon à définir la pente de chacun des pans de la toiture.

Un profilé support 500 du type « cornière », possède une aile 503 sensiblement plane, destinée à venir en appui sur une surface plane et fixe, correspondante, de la construction, sur laquelle cette aile 503 est immobilisée à l'aide de tous moyens appropriés. La seconde aile 502 perpendiculaire à l'aile 503 précitée, supporte, à son extrémité, un élément de troisième articulation 501, apte à coopérer avec un élément d'articulation 481 qui lui est complémentaire pour former une troisième articulation. Lesdits éléments de troisième articulation 501 et les éléments 481 qui leur sont complémentaires, seront décrits avec plus de précisions dans la suite de la description.

Bien entendu, il est également possible de concevoir un profilé support 500 (non représenté) sous la forme d'une âme sensiblement plane 502 destinée à venir en appui sur une surface plane et fixe, correspondante, de la construction, sur laquelle elle est immobilisée à l'aide de tous moyens appropriés, ledit élément 501 de troisième articulation étant supporté longitudinalement à une extrémité de cette âme plane 502.

Des profilés d'appui 480 du type « cornière » sont munis au voisinage de la jonction entre les deux ailes 482, 483 et sur l'extérieur de ladite cornière, d'un élément d'articulation 481, complémentaire desdits éléments 501 de troisième articulation précédemment cités, avec lesquels il est destiné à venir en engagement. L'une des ailes 482 du profilé cornière est munie de deux rainures 484, 485 en forme de queue d'aronde, destinées à recevoir des joints d'étanchéité ou parcloses. La seconde aile 483 perpendiculaire à l'aile 482, précédemment citée, est destinée à recevoir l'une des extrémités de chevrons 600, comme cela apparaît clairement sur la figure 1. L'autre extrémité des chevrons 600 repose sur l'âme 402 sensiblement plane du profilé d'appui 400 engagé sur le profilé de base 300.

Comme cela apparaît sur la figure 1, l'extrémité de l'aile 502 du profilé support 500, située au voisinage du point de rencontre des deux pans de murs, peut être avantageusement munie d'orifices traversants 513 destinés à recevoir tous moyens de fixation appropriés susceptibles d'immobiliser rigidement la première pièce de soutien 100 sur ledit profilé support, en coopération avec les orifices 103 prévus dans l'âme plane 102 de cette première pièce de soutien 100.

En outre, comme cela apparaît clairement sur la figure 1, des bavettes d'étanchéité profilées 760 sont disposées au-dessus des profilés support 500. Ces bavettes d'étanchéité 760 sont formées d'une première section plane 761 destinée à être fixée sur une surface plane et fixe de la construction. Cette première section 761 se prolonge par une seconde section 762 inclinée par rapport à la première, de façon à recouvrir au moins la totalité du profilé support 500 et des profilés d'appui 480 lorsque ladite bavette est immobilisée sur la construction. En outre, la première section 761 se prolonge du côté opposé à la seconde section 762, par une troisième section 763 inclinée sur la première, et la seconde section 762 se prolonge du côté opposé à la première section 761 par une quatrième section 764 inclinée vers le bas par rapport à ladite seconde section 762.

Enfin, afin de parfaire l'étanchéité de la charpente, au niveau de la rencontre entre les deux bavettes 760, il est prévu une bavette supplémentaire 790 formée d'un premier élément plan 791 destiné à venir en appui sur lesdites secondes sections 762 des bavettes 760. Les bords extérieurs de cet élément plan 791 forment, entre eux, un angle correspondant à l'angle rentrant formé par les deux pans de murs. L'élément plan 791 se prolonge vers le bas par un élément 792 formé de différents segments verticaux inclinés entre eux. L'élément 792 est avantageusement muni, en sa partie médiane, d'une fente 793 permettant l'insertion de l'âme centrale 302 du profilé de base 300.

Pour installer la charpente conforme à la figure 1, il convient de fixer, dans un premier temps, les profilés support 500 sur les faces correspondantes de la construction par leur aile 503. Puis de solidariser la première pièce de soutien 100 sur la partie inférieure des profilés support 500, à l'aide de tous moyens appropriés engagés dans les orifices 103 et 513. Comme cela apparaît sur la figure 1, les axes des seconde et troisième articulations sont alors coplanaires. Puis le profilé de base 300 étant solidarisé à la seconde pièce de soutien 200 dans une position telle que les éléments d'articulation transversale 201 et les éléments d'articulation longitudinale 301 soient obliques entre eux, d'engager cette pièce de soutien 200 sur la première pièce de soutien 100 et d'incliner le profilé de base 300, dans un plan vertical, selon l'angle d'inclinaison souhaité. Le profilé est alors soutenu et immobilisé en position. Les profilés d'appui 400 et 480 étant respectivement disposés sur le profilé de base 300 et sur les profilés support 500, il suffit alors de disposer les chevrons 600 en appui, d'une part, sur les profilés d'appui 400 (coopérant avec le profilé de base 300), d'autre part, sur les profilés d'appui 480 (coopérant avec les profilés support 500), afin de positionner ces derniers autour de l'axe desdites première et troisième articulations. Le profilé de base 300 présentant, en section droite, une toile inclinée en « V », joue avantageusement le rôle de récupérateur des eaux pluviales s'écoulant des deux pans de la toiture. Les bavettes 760 et 790 d'étanchéité, immobilisées au-dessus des profilés support 500 assurent une étanchéité parfaite de la toiture.

Bien entendu, l'extrémité des chevrons sera aisément usinée de façon à adapter ceux-ci à la longueur et à la pente de la toiture.

En outre, afin de parfaire l'étanchéité, des pièces latérales d'étanchéité (non représentées) peuvent être disposées et immobilisées sur la charpente à l'aide de vis engagées dans les orifices prévus sur les éléments d'articulation, comme cela apparaît sur la figure 1.

On va maintenant décrire en détail le second mode de réalisation représenté sur la figure 2, correspondant à un arêtier fixé sur un mur plan. Là encore, la première pièce de soutien 120, représentée en détail sur les figures 10a et 10b, présente, en section droite, une âme 122 sensiblement plane supportant à l'une de ses extrémités et de façon oblique, un élément 121 d'articulation transversale apte à coopérer avec un élément complémentaire 251, afin de former une articulation transversale dite seconde articulation. Comme cela apparaît sur la figure 2, l'âme 122 se présente sous forme d'une ailette allongée sensiblement coplanaire à l'axe de l'élément 121 d'articulation transversale. Là encore, des orifices traversants 123 sont prévus dans l'âme 122, afin de fixer la première pièce de soutien 120 à la partie inférieure d'un profilé support 500, à l'aide de tous moyens appropriés, et en coopération avec des orifices 513 prévus dans ce dernier.

Bien entendu, selon une variante de réalisation non représentée sur les figures, il est également possible de concevoir une première pièce de soutien 120 dans laquelle l'orientation de l'âme 122 vis-à-vis de l'élément 121 d'articulation correspond à l'orientation de l'âme 142 vis-à-vis de l'élément 141 d'articulation, pour la première pièce de soutien 140 représentée sur la figure 8a.

La seconde pièce de soutien 250 est formée de deux ailettes 252, 252', planes et parallèles, reliées à un élément plan 254 qui leur est perpendiculaire, et supporte transversalement aux ailettes 252, 252', ledit élément d'articulation 251 complémentaire de l'élément d'articulation transversale 121 précité avec lequel il forme, par engagement, la seconde articulation. Chacune des ailettes 252, 252' de cette seconde pièce de soutien est avantageusement munie d'orifices traversants 255 permettant d'immobiliser un profilé de base 350 sur ladite seconde pièce de soutien 250, à l'aide de tous moyens appropriés coopérant avec des orifices 360 prévus sur le profilé de base 350 comme cela sera décrit plus en détail dans la suite de la présente description.

Le profilé de base 350 représenté sur cette figure 2, présente, en section droite, une âme centrale supérieure 352 et deux toiles parallèles 353, 354 reliées à l'âme centrale supérieure 352, à l'aide d'un élément 355 qui leur est transversal. Les deux toiles parallèles 353, 354 sont, en outre, reliées à leur partie inférieure par une nervure 356 munie avantageusement, d'une rainure longitudinale 357, en forme de queue d'aronde. Cette rainure longitudinale 357 est destinée à recevoir, par exemple, une tête d'écrou de forme complémentaire, permettant de supporter tous accessoires appropriés. Les orifices 360 précités sont ménagés à une extrémité des ailettes 353 et 354. Lorsque les ailettes 252, 252' de la seconde pièce de soutien sont introduites entre les toiles parallèles 353, 354 du profilé de base 350, les orifices 255 et 360 sont sensiblement alignés. Des éléments 351 d'articulation longitudinale sont, en outre, supportés longitudinalement à la partie inférieure de chacune des toiles parallèles 353, 354. Enfin, comme cela apparaît également sur la figure 2, l'âme centrale supérieure 352 se prolonge vers le haut du profilé de base 350, par deux ailes 358, 359, faiblement espacées et munies, sur leur surface intérieure, de nervures longitudinales, de façon à définir une gorge verticale dans laquelle sont destinées à venir prendre position des vis permettant d'immobiliser une bavette d'étanchéité 700 au-dessus dudit profilé de base 350, comme cela sera décrit plus en détail dans la suite de la description. Les profilés d'appui 440, du type «cornière», et munis d'éléments d'articulation 441 complémentaires des éléments d'articulation longitudinale 351 prévus sur le profilé de base 350, sont strictement identiques aux profilés d'appui 481 décrits en regard de la figure 1.

De même, la charpente représentée sur la figure 2, utilise des profilés support 500 et des profilés d'appui 480, destinés à venir en engagement par leurs éléments d'articulation respectifs 501 et 481, de façon à former ladite troisième articulation, qui sont strictement identiques aux profilés support 500 et profilés d'appui 480 décrits en regard de la figure 1. Une bavette d'étanchéité 700 destinée à venir prendre position au-dessus du profilé de base 350, est formée d'une partie médiane 701 composée de deux toiles parallèles 704, 705, reliées à leur partie supérieure par un élément 706 qui leur est transversal. La partie médiane 701 définit ainsi un canal ouvert vers le bas, destinée à chevaucher les deux ailes 358, 359 prévues au-dessus de l'âme centrale supérieure 352 du profilé de base 350. Deux ailes latérales 702, 703 sont disposées de part et d'autre de la partie médiane 701. Ces ailes latérales 702, 703 sont inclinées vers le bas, et d'une longueur telle qu'elles recouvrent au moins la totalité du profilé de base 350 et des profilés d'appui 440, lorsque cette bavette 700 est immobilisée au-dessus de ceux-ci. Selon l'exemple de réalisation représenté sur la figure 2, chacune des ailes 702, 703 est elle-même formée de deux segments obliques, entre eux, inclinés vers le bas, le segment de plus forte inclinaison étant disposé sur l'extérieur. L'élément 706 reliant les deux ailes parallèles 704, 705, est avantageusement muni d'orifices 707 destinés à recevoir des vis de fixation. Lesdites vis pénètrent dans la gorge prévue entre les ailes 358, 359 du profilé de base 350 lorsque la bavette d'étanchéité 700 est engagée au-dessus de celui-ci. On comprend, bien entendu, que les nervures longitudinales prévues sur la face intérieure des ailes 358, 359 assurent l'immobilisation desdites vis. Afin de supprimer les gouttières susceptibles d'être formées par les orifices 707 prévus sur l'élément transversal 706, un profilé 710 de section droite en C, réalisé avantageusement en matériau polymère est destiné à recouvrir la partie médiane 701 de la bavette 700. Un tel profilé 710 est notamment représenté sur la figure 3. Le profilé 710 est immobilisé au-dessus de la partie médiane 701, lorsque les bords dudit profilé 710 ont dépassé deux nervures 708, 709 prévues respectivement sur l'extérieur des deux ailes 704 et 705 précitées. Les deux bords du profilé en C viennent en butée contre ces nervures 708, 709 lorsqu'une traction est exercée sur le profilé 710, vers le haut. Bien entendu, des chevrons profilés 600 sont là encore, destinés à venir en appui par leurs extrémités, respectivement sur les profilés d'appui 480 coopérant avec les profilés supports 500 et sur le profilé d'appui 440 coopérant avec le profilé de base 350.

En outre, conformément au mode de réalisation représenté sur la figure 2, il peut être prévu un élément support 650, de structure générale en « L" similaire aux chevrons 600 précités, ledit élément support 650 étant solidarisé à la construction, selon une inclinaison par rapport à l'horizontal, définit par la pente du pan de toiture qui lui est adjacent.

Ainsi, comme cela est représenté sur la figure 2, l'élément support 650 est formé d'une première aile 651 munie d'au moins une rainure 652, 653, en forme de queue d'aronde, qui est destinée à recevoir des joints d'étanchéité ou parcloses. Cette première aile 651 est fixée à la construction à l'aide de tous moyens appropriés. La seconde aile 654, perpendiculaire à la première aile 651, est destinée à supporter une extrémité des chevrons, elle est avantageusement munie d'une rainure 655 en forme de queue d'aronde ouverte vers l'extérieur de l'élément support 650, de façon à soutenir tous dispositifs appropriés.

Là encore, l'élément support 650 peut, bien entendu, être remplacé par un profilé support 500 coopérant avec un profilé d'appui 481, de façon à former une troisième articulation comme cela a été précédemment décrit.

L'ordre de montage d'une telle charpente est tout à fait similaire à celui décrit en regard de la figure 1, une bavette supplémentaire 700 étant toutefois installée au-dessus du profilé de base 350 (comme cela est représenté sur la figure 2).

Bien entendu, il est également possible de prévoir des pièces latérales d'étanchéité immobilisées à l'aide de vis engagées dans les orifices des éléments d'articulation.

On va maintenant décrire plus en détail le troisième mode de réalisation, représenté sur la figure 3, correspondant à une charpente immobilisée au niveau d'un angle saillant formé par la rencontre de deux pans de murs.

La première pièce de soutien 140 représentée en détail sur les figures 8a et 8b est formée de deux ailettes allongées 142, 142' formant entre elles un angle correspondant à l'angle saillant formé par la rencontre des deux pans de murs. La partie commune aux deux ailes allongées 142, 142' supporte ledit élément d'articulation transversale 141 apte à coopérer avec un élément d'articulation 251 qui lui est complémentaire, pour former l'articulation transversale, dite seconde articulation. Là encore, chacune des ailes allongées 142, 142' est munie d'orifices traversants 143, 143', permettant l'immobilisation de la première pièce de soutien 140, à l'aide de tous moyens appropriés engagés dans lesdits orifices 143, 143', sur au moins un profilé support 500, analogue aux profilés supports 500 décrits en regard des figures 1 et 2, sur lequel sont prévus des orifices correspondants 513, dans une position telle que les seconde et troisième articulations soient coplanaires. Les extrémités 141' de l'élément 141 d'articulation transversale sont usinées de façon à s'appliquer sur les éléments 501 d'articulation du profité support 500. L'angle d'usinage des extrémités 141' est adaptable à chaque cas particulier.

La seconde pièce de soutien 250, ainsi que le profilé de base 350, les profilés d'appui 440 coopérant avec celui-ci, et la bavette d'étanchéité 700 destinée à recouvrir ledit profilé de base 350 et les profilés d'appui 480 sont strictement identiques aux éléments correspondants décrits en regard de la figure 2.

On va maintenant décrire les différentes étapes d'installation de la charpente conforme à la figure 3. Dans un premier temps, il convient de fixer la face plane 503 des profilés supports 500 sur les pans de murs. Puis, la première pièce de soutien 140 est immobilisée à la partie inférieure des profilés 500 précédemment cités. Le profilé de base 350 étant alors fixé rigidement sur la seconde pièce de soutien 250, cet ensemble est articulé sur la première pièce de soutien 140, par l'intermédiaire des éléments complémentaires d'articulation 141 et 251 formant la seconde articulation. Bien entendu, il est également possible d'engager les éléments complémentaires d'articulation 141 et 251 formant la seconde articulation, puis de solidariser le profilé de base 350 à la seconde pièce de soutien 250. Le profilé de base 350 est alors positionné par pivotement autour de cette seconde articulation, dans un plan vertical selon l'inclinaison souhaitée et soutenu dans cette position. Les profilés d'appui 440 et 480 sont alors positionnés respectivement de part et d'autre du profilé de base 350 et des profilés supports 500. Les chevrons 600 étant disposés en appui par leur extrémité sur lesdits profilés d'appui 440 et 480, ceux-ci sont pivotés autour des première et troisième articulations, d'un angle approprié. Il convient alors d'immobiliser la bavette 700 au-dessus du profilé de base 350, comme cela a été précédemment décrit en regard de la figure 2, et d'installer des bavettes d'étanchéité analogues aux bavettes 760 précédemment décrites, au-dessus des profilés supports 500.

On va maintenant décrire le mode de réalisation représenté sur la figure 4, correspondant à une charpente munie d'un faîtage duquel partent deux arêtiers.

La première pièce de soutien 160 représentée en détail sur les figures 9a et 9b, est formée d'un élément plan 162 muni, à l'une de ses extrémités, de deux éléments d'articulation transversale 161, 161' d'axes coplanaires, obliques entre eux. Là encore, l'élément plan 162 sera avantageusement muni d'orifices traversants (non représentés), permettant de fixer la première pièce de soutien 160 en dessous d'un profilé support 550, à l'aide de tous moyens appropriés coopérant avec des orifices correspondants ménagés à la partie inférieure dudit profilé support 550. En outre, chacun des éléments d'articulation transversale 161, 161' se prolonge par une protubérance 163, 163' destinée à prendre position dans un évidement correspondant prévu sur les éléments d'articulation 551 du profilé support 550, comme cela apparaît sur la figure 4.

Comme cela apparaît, en outre, sur la figure 4, deux ensembles « arêtiers analogues aux ensembles décrits en regard des figures 2 et 3, et comprenant chacun une seconde pièce de soutien 250 sur laquelle est immobilisé un profilé de base 350 coopérant, lui-même, avec deux profilés d'appui 440, sont articulés par l'intermédiaire des éléments d'articulation 251 complémentaires desdits éléments d'articulation transversale 161, portés par la première pièce de soutien 160, sur lesdits éléments d'articulation transversale 161 précités.

Selon le mode de réalisation de la figure 4, le profilé support 550 forme le faîtage de la construction, et se compose d'un profilé qui présente, en section droite, une âme centrale 552, et une toile 553 reliée perpendiculairement à la base de celle-ci, des éléments 551 de troisième articulation étant supportés aux extrémités de ladite toile 553 perpendiculaire à l'âme centrale 552. La toile 553 comporte avantageusement une rainure en forme de queue d'aronde, analogue à la rainure 357 du profilé de base 350, décrit en regard de la figure 2. Là encore, la rainure en forme de queue d'aronde est susceptible de recevoir la tête d'un boulon supportant tous accessoires appropriés. L'âme centrale 552 du profilé support 550 est avantageusement munie d'une structure longitudinale 555 se présentant en section droite sous la forme d'un « C •. Cette structure est destinée à recevoir une vis. On pourra ainsi aisément assembler des pièces d'étanchéité latérales, en extrémité dudit profilé support 550, à l'aide d'une vis engagée dans l'orifice 555. Bien entendu, cet orifice 555 pourra prendre toutes formes appropriées.

En outre, comme cela apparaît également sur la figure 4, l'âme centrale 552 du profilé support 550 peut être surmontée de deux ailes faiblement espacées, et munie sur leur surface intérieure, de nervures longitudinales, de façon à définir une gorge susceptible de recevoir des vis aptes à immobiliser une bavette d'étanchéité 700, positionnée au-dessus dudit profilé support 550.

Cependant, comme cela est représenté sur la figure 4, il est également possible de positionner au-dessus du profilé support 550 une bavette d'étanchéité 730 constituée de deux ailes profilées 732, 733 séparées, disposées de part et d'autre de l'âme centrale 552 du profilé support 550, et recouvertes d'un profilé 731 de section droite générale en « U », chevauchant une portion des deux ailes latérales et ladite âme centrale 552. Chacune des ailes profilées 732, 733 peut être constituée d'éléments analogues aux bavettes d'étanchéité 760 décrites précédemment. Ainsi, chacune de ces ailes 732, 733 est formée d'une première section 734, 735 destinée à venir en appui de part et d'autre de l'âme centrale 552 du profilé support 550, sur laquelle elles sont immobilisées à l'aide de tous moyens de fixation appropriés traversant des orifices 736, 737, prévus respectivement dans les sections 734 et 735, et coopérant avec des orifices 557 prévus à la partie supérieure de l'âme centrale 552. Chacune desdites sections 734, 735, se prolonge, en outre, par deux sections 738, 739 et 740, 741, d'inclinaisons différentes, s'étendant au moins sur la totalité du profilé support 550 et des profilés d'appui 480 correspondants, la section de plus grande inclinaison 739, 741 étant disposée sur l'extérieur de la section de plus faible inclinaison 738, 740. Enfin, les sections 734, 735 se prolongent respectivement vers le haut par deux sections 742, 743 légèrement inclinées sur celles-ci. Afin de parfaire l'étanchéité de la bavette 730, les deux ailes latérales 732, 733 étant immobilisées de part et d'autre du profilé support 550, le profilé 731 en « U vient ensuite chevaucher une portion des deux ailes latérales 732, 733 ainsi que ladite âme centrale 552, du profilé support 550, sur lequel il est immobilisé à l'aide de vis verticales engagées dans des orifices correspondants ménagés à la partie supérieure du profilé en « U _{"} 731, lesdites vis prenant position dans la gorge formée entre les deux ailes latérales supérieures 555, 556 disposées au-dessus de l'âme centrale 552 du profilé support 550.

On comprend que la bavette d'étanchéité 730 étant réalisée à l'aide de deux ailes profilées séparées 732, 733, l'inclinaison de chacune des ailes sera aisément adaptée à la pente de la couverture de part et d'autre de l'arêtier.

Enfin, comme cela apparaît également sur la figure 4, une pièce d'étanchéité supplémentaire 780, vient recouvrir !e point de jonction et d'articulation entre le profilé support 550 et les deux profilés de base 350. Bien entendu, la forme particulière de cette pièce d'étanchéité supplémentaire doit être adaptée à la structure de la charpente. Dans le cas présent, la charpente étant formée d'un faîtage et de deux arêtiers partant de celui-ci, la pièce d'étanchéité complémentaire 780 a une forme générale pyramidale triangulaire.

Là encore, l'ordre de montage des différents éléments est analogue à celui décrit en regard des figures 1 à 3. Bien entendu, comme cela apparaît sur la figure 4, l'extrémité des chevrons 600 sera aisément biseautée d'un angle approprié pour s'adapter parfaitement sur les profilés d'appui.

On va maintenant décrire plus en détail la console de rigidification réglable 800 représentée sur la figure 5. Cette console de rigidification 800 est représentée immobilisée sur la face inférieure d'un profilé support 550. Bien entendu, une telle console de rigidification 800 pourra parfaitement être adaptée sur la partie inférieure des profilés de base 300 ou 350 précédemment définis. La console de rigidification 800 est formée d'un profilé central de forme générale en T, 810, assemblé par sa base 811 à la partie inférieure du profilé support 550. L'âme centrale 812 de la console de rigidification, transversale à la base 811 de celle-ci, supporte deux éléments 820, 830 réglables en débattement et angulairement vis-à-vis de ladite âme centrale 812. Comme cela a été précédemment décrit, la toile inférieure 553 du profilé support 550 et la toile inférieure 356 du profilé de base 350, étant avantageusement munie d'une rainure longitudinale en forme de queue d'aronde, le profilé central en T 810, sera aisément solidarisé au profilé support 550 ou profilé de base 350, à l'aide de tous moyens appropriés, venant en engagement dans ladite rainure en forme de queue d'aronde précitée. Les éléments 820, 830 de position réglable sur l'âme centrale 812 du profilé central en T comportent une surface d'appui 821, 831 sur laquelle vient reposer une partie des profilés d'appui 480, 440 et des chevrons 600. A cette fin, la surface d'appui 821, 831 n'est pas rigoureusement plane, mais offre un décrochement au voisinage du profilé support 550, décrochement d'une épaisseur égale à celle de l'aile 483 du profilé d'appui 480, la surface supérieure de l'aile 483 de ce profilé d'appui étant ainsi disposée au niveau de la surface supérieure d'appui 821 complémentaire, de façon à offrir une surface rigoureusement plane d'appui aux chevrons 600. Comme cela apparaît sur la figure 5, les éléments réglables 820, 830 possèdent une partie 822, 832 transversale aux premières parties offrant la surface d'appui 821, 831. Chacune de ces parties 822, 832 est munie de deux rainures arquées 823, 824 et 833, 834. De même, l'âme centrale 812 du profilé de base 810 est munie de fentes complémentaires incurvées 813, 814, 815 et 816 se recoupant deux à deux. Des systèmes filetés 840 à 843, du type vis écrou, sont introduits dans chacune des fentes prévues sur lesdites parties 822 et 832, ainsi que dans les fentes 814 à 816 correspondantes. Ainsi, le système de fixation 840 étant légèrement serré, on comprend que l'élément réglable 820 peut être orienté autour de l'axe passant par ledit moyen de fixation 840. De même, le moyen de fixation 841 étant légèrement serré, le même élément réglable 820 peut pivoter légèrement autour de l'axe formé par cet élément de fixation 841. Les deux éléments de fixation 840 et 841 étant desserrés, ce même élément réglable 822 est libre de débattement et de pivotement, vis-à-vis des profilés de base immobilisés sur le profilé support 550. Ainsi, chacun des éléments réglables 820, 830, peut être positionné de façon à ce que la surface d'appui 821, 831 assure parfaitement la continuité de la surface supérieure des ailes 483 des profilés d'appui 480.

Dans les différents modes de réalisations qui viennent d'être décrits, il est prévu une première pièce de soutien 100, 120, 140, 160 indépendante des profilés support 500, 550. Cependant, selon un autre mode de réalisation, la première pièce de soutien peut être formée d'une portion du profilé support 500, 550, les axes des seconde et troisième articulations étant confondus, et lesdits profilés de base 300, 350 étant alors disposés perpendiculairement aux profilés supports 500, 550.

De plus, il est avantageux que lorsque la première pièce de soutien 100, 120, 140, 160, 180 est fixée à la partie inférieure d'un profilé support 500, 550, les axes des seconde et troisième articulations formés respectivement par les éléments d'articulation transversale supportés par la première pièce de soutien et les éléments de troisième articulation supportés par le profilé support, soient coplanaires.

Bien entendu, il est également possible de concevoir une charpente conforme à la présente invention, dans laquelle le profilé support 350 présente une structure analogue aux profilés de base 550 précédemment définis, et inversement le profilé de base 550 possède une structure analogue au profilé support 350 décrit en regard des figures 4 et 5.

De même, il est possible de concevoir une première pièce de soutien 100 du type « cornière », dont l'une des ailes forme une face sensiblement plane destinée à venir en appui sur une surface correspondante fixe de la construction, sur laquelle elle est immobilisée, la seconde aile présentant, à son extrémité, ledit élément d'articulation transversale.

Les chevrons 600, 650 sont avantageusement formés de profilés présentant, en section droite, une forme générale en T ou L. Lesdits chevrons profilés 600, 650 sont munis d'une âme centrale 601, 651 munie, de part et d'autre pour les profilés 600 en T, d'une part seulement pour les profilés 650 en L, d'au moins une rainure 602, 603, 652, 653 en forme de queue d'aronde, destinée à recevoir des joints d'étanchéité ou parcloses. La base 604, 654 des chevrons profilés 600, 650 transversale à l'âme centrale 601, 651 précitée, et par laquelle les chevrons 600, 650 sont destinés à venir reposer sur les profilés d'appui 400, 440, 480 est également munie, de préférence à sa partie inférieure, d'une rainure longitudinale 605, 655 en forme de queue d'aronde. En outre, les profilés en L peuvent être avantageusement fixés sur une face de la construction, comme cela a été décrit en regard de la figure 2.

On va maintenant décrire une variante de réalisation d'un profilé 380, représenté sur la figure 11, qui peut être utilisé aussi bien en tant que profilé de base, qu'en guise de profilé support. Un tel type de profilé peut donc remplacer soit les profilés de base 300, 350, soit les profilés support 500, 550 précédemment cités, soit les deux.

Le profilé 380, représenté sur la figure 11, présente en section droite une âme centrale 382, et une toile 383 reliée perpendiculairement à la base de celle-ci, des éléments d'articulation 381 (de première articulation pour un profilé de base, de troisième articulation pour un profilé support) étant supportés aux extrémités de ladite toile 383 perpendiculaire à l'âme centrale 382. La toile 383 comporte avantageusement une rainure 386 en forme de queue d'aronde, analogue à la rainure 357 du profilé de base 350, et à la rainure 556 du profilé support 550, précédemment citées. Là encore, la rainure en forme de queue d'aronde est susceptible de recevoir la tête d'un boulon supportant tous accessoires appropriés.

En outre, comme cela apparaît sur la figure 11, il est prévu deux éléments d'articulation 384, 385, dite quatrième articulation, à la partie supérieure de l'âme centrale 382 du profilé 380, et de part et d'autre de celle-ci.

Ces éléments d'articulation 384, 385 sont destinés à recevoir des éléments complémentaires d'articulation portés par des bavettes d'étanchéité 720 représentées sur les figures 12 à 14, qui seront décrites plus en détail dans la suite de la description.

Les éléments 384, 385 de quatrième articulation supportés à la partie supérieure de l'âme centrale 382 des profilés 380 présentent une section droite en « C dont la concavité est tournée sensiblement vers le plan médian du profilé. Les éléments 384, 385 présentent ainsi un logement délimité par un secteur de cylindre.

Bien entendu, une telle disposition peut être facilement transposée aux profilés supports 500 précités de type « cornière qui sont destinés à être fixés sur une face de la construction, en prévoyant un seul élément de quatrième articulation à la partie supérieure du profilé support.

On a représenté sur les figures 12 à 14 des bavettes d'étanchéité 720 conformes à un autre mode de réalisation de la présente invention.

Les bavettes d'étanchéité 720 comprennent des éléments 722 d'articulation, complémentaires des éléments d'articulation 384, 385, supportés à la partie supérieure de l'âme centrale 382 des profilés 380, avec lesquels ils sont destinés à venir en engagement pour former la quatrième articulation. Ces éléments 722 d'articulation sont supportés, longitudinalement, à l'extrémité d'une section plane 721 de dimension apte à recouvrir au moins la totalité du profilé de base et/ou du profilé support sur lesquels sont installés les bavettes d'étanchéité 720, ainsi que les profilés d'appui correspondants.

Ainsi, la section plane 721 des bavettes d'étanchéité 720 se prolonge par une seconde section 723 inclinée sur la première qui supporte à son extrémité l'élément d'articulation 722 de section droite en « C ». Cet élément d'articulation 722 possède une enveloppe semi-cylindrique de diamètre extérieur, inférieur à celui du logement défini par les éléments d'articulation complémentaires 384, 385 supportés à l'extrémité supérieure de l'âme du profilé de base ou du profilé support correspondant. En outre, la surface de la section 723 dirigée vers l'extérieur est munie de stries longitudinales.

Ainsi, lorsque deux bavettes d'étanchéité 720 sont engagées, par l'intermédiaire de leurs éléments d'articulation 722, à la partie supérieure d'un profilé 380 correspondant muni d'éléments d'articulation complémentaire 384, 385, les faces extérieures desdites secondes sections 723 forment un canal ouvert vers le haut munies longitudinalement de stries. Bien entendu, à cette fin, l'ouverture prévue entre les éléments d'articulation 384 et 385 du profilé 380 doit autoriser l'introduction des deux éléments d'articulation 722 précités.

Ensuite, comme cela apparaît sur les figures 12 à 14, un élément élastique 725, par exemple en élastomère, est introduit dans le canal ainsi formé de façon à interdire le retrait des bavettes d'étanchéité 720.

Selon un mode de réalisation avantageux, l'élément élastique 725 comprend un corps central 726 creux et compressible, muni latéralement de stries longitudinales complémentaires des stries formées sur la seconde 723 avec lesquelles elles sont destinées à venir en engagement, afin de maintenir en position ledit élément 725. Le corps central 726 se prolonge de part et d'autre par deux ailettes 727, 728 inclinées vers le bas, de façon à recouvrir la totalité du canal formé à la partie supérieure du profilé 380 et à venir reposer sur les sections planes 721 des bavettes d'étanchéité 720.

Ainsi, les bavettes d'étanchéité 720 peuvent aisément être immobilisées selon une pente variable, de façon à reposer d'une part, sur le profilé 380 et d'autre part, sur la partie supérieure 482 des profilés d'appui 480. Les figures 13 et 14 représentent deux cas d'un tel montage. La pente des bavettes d'étanchéité 720 représentées sur la figure 14 est supérieure à celle des bavettes d'étanchéité représentées sur la figure 13, ce qui correspond à une pente inférieure des pans de la toiture.

Bien entendu, les éléments élastiques 725 pourront prendre toute forme appropriée susceptible d'assurer, d'une part, le maintien des bavettes d'étanchéité 720, d'autre part, de recouvrir le canal formé entre les éléments d'articulation 384, 385 précités.

Bien entendu, les éléments d'articulations longitudinale 101, 121, 141, 161, les éléments d'articulation transversale 301, 351 et les éléments de troisième articulation 501, 551, ainsi que les éléments 201, 251, 401, 441, 481, qui leur sont complémentaires, destinés à former par engagement mutuel, les première, seconde et troisième articulations, peuvent être formées de toutes structures ajustables à pivotement classique, du type paumelle ou charnière. Il en est de même des éléments de quatrième articulation 384, 385 supportés à la partie supérieure de l'âme centrale des profilés de base et/ou des profilés support, ainsi que des éléments d'articulatioin complémentaires 722 portés par les bavettes d'étanchéité 720. Conformément à la présente invention, il s'avère toutefois particulièrement avantageux de prévoir des première, seconde et troisième structures 101, 121, 141, 161 ; 301, 351 ; 501, 551 et les structures qui leur sont complémentaires 201, 251 ; 401,441 ; 481 sous la forme, d'une part, d'un organe profilé comportant un bourrelet de contour externe généralement convexe avec un resserrement, au niveau duquel, son épaisseur hors-tout, en section droite, est minimale, d'autre part, d'un organe comportant lui, un logement entre ses bords, permettant l'introduction du bourrelet présenté sensiblement selon son épaisseur minimale, dans une position dite d'introduction, tandis qu'après pivotement en position dite de travail, le bourrelet est prisonnier dans le logement et susceptible d'un pivotement relatif à l'égard de ce logement. On comprend ainsi que chacun desdits éléments d'articulation des première, seconde et troisième articulations coopérant avec les éléments qui leur sont complémentaires, la charpente se trouve parfaitement immobilisée lorsque les profilés de base 300, 350 ainsi que les profilés d'appui 400, 440, 480 sont pivotés en position dite de travail, dans laquelle ils supportent les chevrons 600. On comprend que le système conforme à la présente invention permet un montage aisé sur un chantier avec une longueur quelconque de toiture, et quelles que soient les pentes de celle-ci. On peut, en effet, combiner les différents modes de réalisation qui viennent d'être décrits, de façon à former une charpente de toiture composée, par exemple, d'au moins une noue et/ou d'au moins un arêtier et/ou d'au moins un faîtage. Bien entendu, les angles d'inclinaison respectifs du resserrement du bourrelet et de l'ouverture du logement vis-à-vis de leur profilé support, seront aisément déterminés par l'homme de l'art en fonction des conditions particulières d'utilisation et d'engagement desdits profilés.

En outre, il s'avère avantageux que le bourrelet des éléments d'articulation soit muni d'un orifice axial apte à recevoir une vis. Ainsi des pièces d'étanchéité latérales (non représentées sur les figures) pourront aisément être assemblées, en extrémité des profilés, à l'aide d'une vis serrée dans ledit orifice. On a représenté sur les figures cet orifice axial sous forme d'une étoile ouverte, bien entendu, ce dernier pourra cependant prendre toute forme appropriée.

L'ensemble des pièces profilées composant la charpente articulée conforme à la présente invention est de préférence réalisé en alliage léger.

La présente invention permet, par conséquent, d'une part, de récupérer aisément les différentes erreurs de montage inhérentes à chaque construction, d'autre part, une adaptation architecturale particulièrement avantageuse. Une telle adaptation architecturale trouve notamment une application immédiate dans le cadre des charpentes support de capteurs solaires en vogue de nos jours. Il est, en effet, connu que l'angle d'inclinaison sur la verticale des capteurs solaires, doit être déterminé en fonction de la latitude du lieu considéré, ce qui interdit toutes standardisations. La présente invention vient donc apporter une solution élégante au problème ainsi posé.

D'autre part, l'ensemble des pièces de la charpente conforme à la présente invention, et notamment les éléments d'articulation longitudinale 101, 121, 141, 161, les éléments d'articulation transversale 301, 351, les éléments de troisième articulation 501, 551 et les éléments 201, 251, 401, 441, 481 qui leur sont complémentaires, ainsi que les profilés d'appui 400, 440, 480 sont adaptés aux dimensions de panneaux modulaires afin de permettre la standardisation et la mise en place de ceux-ci quels que soient les cas de figures rencontrés.

Enfin, malgré la rapidité de l'installation, l'étanchéité de la toiture et un drainage correct des eaux de pluies sont garantis.

Bien entendu, la présente invention n'est pas limitée aux modes de réalisation qui viennent d'être décrits à partir desquels on pourra imaginer d'autres formes et d'autres modes de réalisation, sans pour cela sortir du cadre de la présente invention.

## Revendications

1. Charpente destinée à soutenir la couverture d'une construction, dans laquelle ladite couverture est formée de différents pans non coplanaires qui s'intersectent pour former des arêtes, caractérisée par le fait qu'elle comprend :
- au moins un profilé de base allongé (300, 350) formant arête entre deux desdits pans de la couverture, et composé d'une âme centrale (302, 352) de part et d'autre de laquelle sont disposés, dans le sens de la longueur, des éléments (301, 351) d'articulation longitudinale, dite première articulation,
- des profilés d'appui (400, 440) supportant les éléments de la couverture et munis chacun d'un élément (401, 441) d'articulation longitudinale, complémentaire de ceux du profilé de base, avec l'un desquels il est destiné à venir en engagement pour former ladite première articulation,
- une première pièce de soutien (100, 120, 140, 160) munie d'au moins un élément (101, 121, 141, 161) d'articulation transversale, dite seconde articulation,
- au moins une seconde pièce de soutien (200, 250) munie d'un élément (201, 251) d'articulation transversale, complémentaire de celui de la première pièce de soutien, avec lequel il est destiné à venir en engagement pour former ladite seconde articulation, ledit profilé de base (300, 350) étant fixé à cette seconde pièce de soutien (200, 250) dans une position telle que les axes des éléments (301, 351 ; 401, 441) d'articulation longitudinale et des éléments (101, 121, 141, 161 ; 201, 251) d'articulation transversale soient obliques entre eux et dans un plan commun.

2. Charpente selon la revendication 1, caractérisé par le fait qu'elle comprend :
- au moins un profilé support (500, 550) muni longitudinalement d'au moins un élément de troisième articulation (501, 551) dont l'axe, en position assemblée du profilé support, est situé dans un plan contenant l'axe des éléments (101, 121, 141, 161 ; 201, 251) d'articulation transversale,
- au moins un profilé d'appui (480) muni longitudinalement d'un élément d'articulation (481) qui est complémentaire de celui du profilé support, avec lequel il est destiné à venir en engagement pour former ladite troisième articulation.

3. Charpente selon la revendication 2, caractérisée par le fait que la première pièce de soutien (100, 120, 140, 160, 180) est fixée à un profilé support (500, 550).

4. Charpente selon la revendication 2, caractérisée par le fait que la première pièce de soutien (100) est formée d'une portion du profilé support (500, 550), l'élément d'articulation transversale (101, 121, 141, 161) de cette première pièce de soutien étant formé d'une portion de l'élément d'articulation (501, 551) du profilé support.

5. Charpente destinée à soutenir la couverture d'une construction, dans laquelle ladite couverture est formée de différents pans non coplanaires qui s'intersectent, selon l'une des revendications 1 à 4, du type comportant notamment un arêtier, caractérisée par le fait que le profilé de base (350) présente, en section droite, une âme centrale supérieure (352) et deux toiles parallèles (353, 354) reliées à l'âme centrale supérieure (352) par au moins un élément (355) qui leur est transversal, lesdits éléments d'articulation longitudinale (351) étant supportés à la partie inférieure de chacune des toiles parallèles.'

6. Charpente destinée à soutenir la couverture d'une construction, dans laquelle ladite couverture est formée de différents pans non coplanaires qui s'intersectent, selon l'une des revendications 1 à 4, du type comportant notamment un arêtier, caractérisée par le fait que le profilé de base présente, en section droite, une âme centrale (552) et une toile (553) reliée perpendiculairement à celle-ci, lesdits éléments d'articulation longitudinale (551) étant supportés aux extrémités de ladite toile perpendiculaire à l'âme centrale.

7. Charpente destinée à soutenir la couverture d'une construction, dans laquelle ladite couverture est formée de différents pans non coplanaires qui s'intersectent, selon l'une des revendications 1 à 4, du type comportant notamment une noue, caractérisée par le fait que le profilé de base (300) présente, en section droite une âme centrale (302) et une toile (303) inclinée en « V et fixée symétriquement sur celle-ci, lesdits éléments d'articulation longitudinale (301) étant supportés aux extrémités de la toile inclinée en «V».

8. Charpente selon l'une des revendications 5 à 7, caractérisée par le fait qu'il est prévu au moins un élément d'articulation (384, 385) dite quatrième articulation, à la partie supérieure de l'âme centrale du profilé de base, dans le sens de la longueur, apte à recevoir des éléments complémentaires d'articulation (722) portés par des bavettes d'étanchéité (720), pour former par engagement mutuel ladite quatrième articulation et supporter les bavettes d'étanchéité selon une pente réglable.

9. Charpente selon l'une des revendications 2 à 8, caractérisée par le fait que le profilé support (500) présente une face (502) sensiblement plane destinée à venir en appui sur une surface plane et fixe de la construction sur laquelle elle est immobilisée, ledit élément de troisième articulation (501) étant supporté longitudinalement à une extrémité de cette face plane (502).

10. Charpente selon l'une des revendications 2 à 8, caractérisée par le fait que le profilé support (500) est du type « cornière •, dont l'une des ailes (503) forme une face sensiblement plane destinée à venir en appui sur une surface plane et fixe de la construction sur laquelle elle est immobilisée, et dont la seconde aile (502) supporte longitudinalement, à son extrémité, ledit élément de troisième articulation (501).

11. Charpente selon l'une des revendications 2 à 8, caractérisée par le fait que le profilé support (550) présente, en section droite, une âme centrale supérieure et deux toiles parallèles reliées à l'âme centrale supérieure par au moins un élément qui leur est transversal, un élément de troisième articulation étant supporté longitudinalement à la partie inférieure de chacune des toiles parallèles.

12. Charpente selon l'une des revendications 2 à 8, caractérisée par le fait que le profilé support (550) présente, en section droite, une âme centrale (552) et une toile (553) reliée perpendiculairement à celle-ci, un élément de troisième articulation (551) étant supporté longitudinalement aux extrémités de ladite toile perpendiculaire à l'âme centrale.

13. Charpente selon l'une des revendications 9 à 12, caractérisée poar le fait qu'il est prévu au moins un élément d'articulation (384, 385) dite quatrième articulation, à la partie supérieure de l'âme centrale du profilé support, dans le sens de la longueur, apte à recevoir des éléments complémentaires d'articulation (722) portés par des bavettes d'étanchéité (720), pour former par engagement mutuel ladite quatrième articulation et supporter les bavettes d'étanchéité selon une pente réglable.

14. Charpente selon l'une des revendications 1 à 13, caractérisée par le fait que le profilé d'appui (400, 480) présente en section droite, une âme (402) sensiblement plane à l'une des extrémités de laquelle est prévu l'élément (401) d'articulation longitudinale ou l'élément (481) de troisième articulation.

15. Charpente selon l'une des revendications 1 à 13, caractérisée par le fait que le profilé d'appui (440, 480) est du type « cornière », dont l'une (442, 482) des ailes est munie de préférence d'au moins une rainure (444, 445 ; 484, 485) en forme de queue d'aronde destinée à recevoir des joints d'étanchéité ou parcloses, un élément (441) d'articulation longitudinale ou un élément (481) de troisième articulation étant prévu sur l'extérieur de la cornière au voisinage de la jonction entre les deux ailes (442, 443 ; 482, 483).

16. Cr arpente selon l'une des revendications 2 à 15, caractérisée par le fait que la première pièce de soutien (100, 120, 140, 160) présente, en section droite, une âme (102, 122, 142, 162) sensiblement plane supportant, à l'une de ses extrémités, ledit élément (101, 121, 141, 161) d'articulation transversale, la première pièce de soutien présentant ainsi une face sensiblement plane destinée à venir en appui sur une face correspondante du profilé support (500, 550) sur laquelle est elle fixée.

17. Charpente selon l'une des revendications 1 à 15, caractérisée par le fait que la première pièce de soutien (100) est du type « cornière dont l'une des ailes forme une face sensiblement plane destinée à venir en appui sur une surface correspondante, et fixe de la construction sur laquelle elle est immobilisée, et dont la seconde aile (102) présente, à son extrémité, ledit élément (101) d'articulation transversale.

18. Charpente selon l'une des revendications 16 et 17, caractérisée par le fait que la première pièce de soutien (160) présente au moins deux éléments distincts (161, 161') d'articulation transversale, ces éléments ayant des axes coplanaires, obliques entre eux.

19. Charpente selon l'une des revendications 1 à 18, caractérisée par le fait que la seconde pièce de soutien (200, 250) est formée d'au moins une ailette (202, 252) sensiblement plane sur laquelle est destinée à être fixé le profilé de base (300, 350) et sur laquelle est disposé ledit élément (201, 251) d'articulation transversale complémentaire de celui de la première pièce de soutien.

20. Charpente selon la revendication 19, caractérisée par le fait que la seconde pièce de soutien (200) comporte également une toile (203) inclinée en « V disposée transversalement à l'ailette (202) et sur laquelle est destinée à venir en appui la toile (303) inclinée en « V » du profilé de base (300).

21. Charpente selon l'une des revendications 1 à 20, caractérisée par le fait qu'elle comprend, en outre, un ensemble de chevrons profilés (600) qui reposent par leurs extrémités sur les profilés d'appui (400, 440, 480).

22. Charpente selon la revendication 21, caractérisée par le fait que les chevrons profilés (600) sont du type en « T et présentent, en section droite, une âme centrale (601) munie de part et d'autre d'au moins une rainure (602, 603) en forme de queue d'aronde destinée à recevoir des joints d'étanchéité ou parcloses, lesdits chevrons profilés reposant par leur base (604) transversale à l'âme centrale (601), sur les profilés d'appui (400, 440, 480).

23. Charpente selon l'une des revendications 1 à 22, caractérisée par le fait qu'elle comprend, en outre, des bavettes d'étanchéité (700) constituées de profilés et munies d'une partie médiane (701) permettant l'emboîtement et la fixation des bavettes sur la partie supérieure des âmes centrales (302, 352, 552) du profilé de base (300, 350) et/ou du profilé support (550), au moins une aile (702, 703) inclinée vers le bas étant prévue longitudinalement sur ladite partie médiane.

24. Charpente selon l'une des revendications 1 à 22, caractérisée par le fait qu'elle comporte, en outre, des bavettes d'étanchéité (730) constituées de deux ailes profilées (732, 733) séparées, disposées de part et d'autre de l'âme centrale (302, 352, 552) du profilé de base (300, 350) et/ou du profilé support (550), et recouvertes d'un profilé (731) en U chevauchant une portion des deux ailes latérales et ladite âme centrale.

25. Charpente selon l'une des revendications 2 à 22, caractérisée par le fait qu'elle comporte, en outre, des bavettes (760) profilées formées d'une première section plane (761) destinée à être fixée sur une surface plane de la construction, au-dessus d'un profilé support (500) et d'une seconde section (762) reliée à la base de la première (761), recouvrant ledit profilé support et les profilés d'appui (480) correspondants.

26. Charpente selon l'une des revendications 8 à 22, caractérisée par le fait qu'elle comporte, en outre, des bavettes d'étanchéité (720) profilées comprenant des éléments d'articulation (722) complémentaires des éléments d'articulation (384, 385) prévu à la partie supérieure du profilé de base (300, 350) et/ou du profilé support (500, 550) avec lesquels ils sont destinés à venir en engagement pour former ladite quatrième articulation, et par le fait que lesdits éléments d'articulation (722) sont supportés longitudinalement à l'extrémité d'une section plane (721) de dimension apte à recouvrir au moins la totalité du profilé de base (300, 350, 380) et/ou du profilé support (500, 550), ainsi que des profilés d'appui (400, 440, 480) correspondants, et ce quelle que soit la pente de ladite section plane (721).

27. Charpente selon l'une des revendications 1 à 26, caractérisée par le fait qu'elle comprend en outre, au moins une console de rigidification réglable (800) formée d'un profilé central en T (810) assemblé par sa base (811) à la partie inférieure du profilé de base (300, 350) et/ou du profilé support (550), et dont l'âme centrale (812) transversale à sa base, supporte deux éléments (820, 830) réglables en débattement et angulairement vis-à-vis de l'âme centrale, lesdits éléments réglables comportant au moins une surface d'appui (821, 831) sur laquelle vient reposer une portion des profilés d'appui (400, 440, 480) et/ou des chevrons (600, 650).

28. Charpente selon l'une des revendications 1 à 27, caractérisée par le fait que les éléments d'articulation longitudinale (101, 121, 141, 161), les éléments d'articulation transversale (301, 351) et les éléments de troisième articulation (501, 551), ainsi que les éléments (201, 251 ; 401, 441 ; 481) qui leur sont complémentaires sont formés d'une part, d'un organe profilé comportant un bourrelet de contour externe généralement convexe avec un resserrement, au niveau duquel, son épaisseur hors-tout, en section droite, est minimale, d'autre part, d'un organe comportant, lui, un logement entre ses bords, permettant l'introduction du bourrelet présenté sensiblement selon son épaisseur minimale dans une position dite d'introduction, tandis qu'après pivotement en position dite de travail, le bourrelet est prisonnier dans le logement, et susceptible d'un pivotement relatif à l'égard de ce logement.

29. Charpente selon la revendication 28, caractérisée par le fait que le bourrelet des éléments d'articulation est muni d'un orifice axial apte à recevoir une vis.

30. Charpente selon l'une des revendications 1 à 29, caractérisée par le fait que les éléments d'articulation longitudinale (101, 121, 141, 161), les éléments d'articulation transversale (301, 351), les éléments de troisième articulation (501, 551) et les éléments (201, 251 ; 401, 441 ; 481) qui leur sont complémentaires, ainsi que les profilés d'appui (400, 440, 480) sont adaptés aux dimensions de panneaux modulaires afin de permettre la standardisation et la mise en place de ceux-ci quels que soient les cas de figures rencontrés.

## Claims

1. Structure intended for supporting the roofing of a construction, in which the said roofing consists of different non-coplanar faces which intersect to form edges, characterised in that it consists of :
- at least one elongate base profile (300, 350) which forms an edge between two of the said faces of the roofing, and comprises a central web (302, 352) on either side of which are positioned, in longitudinal direction, elements (301, 351), for a longitudinal hinge, so called first hinge,
- bearing profiles (400, 440) supporting the elements of the roofing and each one being provided with a longitudinal hinge element (401, 441) complementary to those of the base profile, with one of which the said element is intended to engage to form the said first hinge,
- a first support section (100, 120, 140, 160) provided with at least one element (101, 121, 141, 161) for a transverse hinge, so called second hinge,
- at least one second support section (200, 250), provided with a transverse hinge element (201, 251), complementary to that of the first support section, with which it is intended to engage to form the said second hinge, the said base profile (300, 350) being fixed to this second support section (200, 250) in a position, such that the axis of the longitudinal hinge elements (301, 351 ; 401, 441) and the transverse hinge elements (101, 121, 141, 161 ; 201, 251) are oblique with respect to each other and in a common plane.

2. Structure according to claim 1, characterised in that it comprises :
- at least one support profile (500, 550), provided, longitudinally with at least one element (501, 551) for a third hinge the axis of which, when the support profile is in the assembled position, is located in a plane containing the axis of the transverse hinge elements (101, 121, 141, 161 ; 201, 251),
- at least one bearing profile (480), provided, longitudinally, with a hinge element (481), which is complementary to that of the support profile, with which it is intended to engage to form the said third hinge.

3. Structure according to claim 2, characterised in that the first support section (100, 120, 140, 160, 180) is fixed to a support profile (500, 550).

4. Structure according to claim 2, characterised in that the first support section (100) comprises a portion of the support profile (500, 550), the transverse hinge element (101, 121, 141, 161) of this first support section consisting of a portion of the hinge element (501, 551) of the support profile.

5. Structure intended for supporting the roofing of a construction, in which the said roofing consists of different non-coplanar faces which intersect, according to one of claims 1 to 4, of the type having, in particular, an angle rafter, characterised in that the base profile (350) has, in cross-section, an upper central web (352) and two parallel sheets (353, 354) connected to the upper central web (352) by at least one element (355) which is transverse to them, the said longitudinal hinge elements (351) being supported at the bottom of each of the parallel sheets.

6. Structure intended for supporting the roofing of a construction, in which the said roofing consists of non-coplanar faces which intersect, according to one of claims 1 to 4, of the type having, in particular, an angle rafter, characterised in that the base profile has, in cross-section, a central web (552) and a sheet (553) which is connected perpendicularly to the web (552), the said longitudinal hinge elements (551) being supported at the ends of the said sheet which is perpendicular to the central web.

7. Structure intended for supporting the roofing of a construction, in which the said roofing consists of different non-coplanar faces which intersect, according to one of claims 1 to 4, of the type having, in particular, a valley channel, characterised in that the base profile (300) has, in cross-section, a central web (302) and a sheet (303) inclined in a « V _{P} and fixed symmetrically to the web (302), the said longitudinal hinge elements (301) being supported at the ends of the sheet which is inclined in a « V .

8. Structure according to one of claims 5 to 7, characterised in that at least one element (384, 385) for an hinge so-called fourth hinge, is provided at the top of the central web of the base profile, in longitudinal direction, suitable for accommodating the complementary hinge elements (722) supported by impervious plates (720), to form, by mutual engagement, the said fourth hinge and to support the impervious plates according to an adjustable incline.

9. Structure according to one of claims 2 to 8, characterised in that the support profile (500) has a substantially plane face (502) which is intended to rest on a plane, fixed surface of the construction on which it is firmly secured, the said third hinge element (501) being supported longitudinally at one end of this plane face (502).

10. Structure according to one of claims 2 to 8, characterised in that the support profile (500) is of the « angle iron type, one of the flanges (503) of which, forms a substantially plane face which is intended to rest on a plane fixed surface of the construction on which it is firmly secured, and the second flange (502) of which supports longitudinally, at the end thereof, the said third hinge element (501).

11. Structure according to one of claims 2 to 8, characterised in that the support profile (550) has, in cross-section, an upper central web and two parallel sheets connected to the upper central web by at least one element which is transverse to them, a third hinge element, being supported longitudinally at the bottom of each of the parallel sheets.

12. Structure according to one of claims 2 to 8, characterised in that the support profile (550) has, in cross-section, a central web (552) and a sheet (553) which is connected perpendicularly to the web (552), a third hinge element (551), being supported longitudinally at the ends of the said sheet (553), which is perpendicular to the central web (552).

13. Structure according to one of claims 9 to 12, characterised in that at least one element (384, 385) for an hinge so-called fourth hinge, is provided at the top of the central web of the support profile, in longitudinal direction, and is capable of accommodating complementary hinge elements (722) supported by the impervious plates (720), to form, by mutual engagement, the said fourth hinge and to support the impervious plates according to an adjustable incline.

14. Structure according to one of claims 1 to 13, characterised in that the bearing profile (400, 480) has, in cross-section, a substantially plate web (402) at an end of which is provided the longitudinal hinge element (401) or the third hinge element (481).

15. Structure according to one of claims 1 to 13, characterised in that the bearing profile (440, 480) is of the « angle iron type, one (442, 482) of the flanges of which is preferably provided with at least one groove (444, 445 ; 484, 485) in the form of a dovetail which is intended to accommodate tight joints or ledges, a longitudinal hinge element (441) or a third hinge element (481) being provided on the exterior of the angle iron in the area of the junction between the two flanges (442, 443 ; 482, 483).

16. Structure according to one of claims 2 to 15, characterised in that the first support section (100, 120, 140, 160) has, in cross-section, a substantially plane web (102, 122, 142, 162), supporting at one end thereof the said transverse hinge element (101, 121, 141, 161), the first support section thus having a substantially plane face, which is intended to rest on a corresponding face of the support profile (500, 550) on which it is fixed.

17. Structure according to one of claims 1 to 15, characterised in that the first support section (100) is of the « angle iron type, one of the flanges of which forms a substantially plane face, which is intended to rest on a corresponding fixed surface of the construction on which it is firmly secured, and the second flange (102) of which has, at the ends thereof, the said transverse hinge element (101).

18. Structure according to one of claims 16 and 17, characterised in that the first support section (160) has at least two distinct transverse hinge elements (161, 161'), these elements having coplanar axes which are oblique with respect to each other.

19. Structure according to one of claims 1 to 18, characterised in that the second support section (200, 250) consists of at least one substantially plane flange (202, 252) on which the base profile (300, 350) is intended to be fixed and on which is positioned the said transverse hinge element (201, 251) which is complementary to that of the first support section.

20. Structure according to claim 19, characterised in that the second support section (200) also has a sheet (203) which is inclined in a « V », positioned transversely to the flange (202) and on which the sheet (303), inclined in a « V », of the base profile (300) is intended to rest.

21. Structure according to one of claims 1 to 20, characterised in that it comprises, moreover, a set of profiled beams (600), the ends of which rest on the bearing profiles (400, 440, 480).

22. Structure according to claim 21, characterised in that the profiled beams (600) are of a « T-shaped type, and have, in cross-section, a central web (601) provided on both sides with a groove (602, 603) in the shape of a dovetail, which is intended to accommodate the tight joints or ledges, the said profiled beams resting by their base (604), which is transverse to the central web (601), on the bearing profiles (400, 440, 480).

23. Structure according to one of claims 1 to 22, characterised in that it comprises, moreover, impervious plates (700) consisting of profiles and provided with a median section (701) permitting the plates to interlock and be fixed on the top of the central webs (302, 352, 552) of the base profile (300, 350) and/or the support profile (550), at least one flange (702, 703) which is inclined towards the bottom, being provided longitudinally on the said median section.

24. Structure according to one of claims 1 to 22, characterised in that it comprises, moreover, impervious plates (730) consisting of two separate profiled flanges (732, 733), positioned on both sides of the central web (302, 352, 552) of the base profile (300, 350) and/or the support profile (550), and covered by a U-shaped profile (731) which overlaps a portion of the two lateral flanges and the said central web.

25. Structure according to one of claims 2 to 22, characterised in that it comprises, moreover, profiled plates (760), consisting of a first plane section (761), which is intended to be fixed on a plane surface of the construction above a support profile (500), and a second section (762) which is connected to the base of the first (761), covering the said support profile and the corresponding bearing profiles (480).

26. Structure according to one of claims 8 to 22, characterised in that it comprises, moreover, profiled impervious plates (720), including hinge elements (722), complementary to the hinge elements (384, 385) which are provided at the top of the base (300, 350), and/or of the support profile (500, 550) with which they are intended to engage to form the said fourth hinge, and in that the said hinge elements (722) are supported longitudinally at the end of a plane section (721) of dimensions capable of accommodating at least the entire base profile (300, 350, 380) and/or the support profile (500, 550), as well as the corresponding bearing profiles (400, 440, 480), whatever the incline of the said plane section (721).

27. Structure according to one of claims 1 to 26, characterised in that it comprises, moreover, at least one adjustable rigid-making bracket (800), consisting of a central T-shaped profile (810), joined at its base (811) to the bottom of the base profile (300, 350) and/or the support profile (550), and the central web (812) of which, transverse to the base thereof, supports two elements (820, 830), whose clearance and angular position are adjustable with respect to the central web, the said adjustable elements having at least one bearing surface (821, 831) on which a portion of the bearing profiles (400, 440, 480) and/or the beams rest.

28. Structure according to one of claims 1 to 27, characterised in that the longitudinal hinge elements (101, 121, 141, 161), the transverse hinge elements (301, 351) and the third hinge elements (501, 551), and the elements (201, 251 ; 401, 441 ; 481) which are complementary to them, consist, on the one hand, of a profiled member, having a dome generally with a convex outer contour, with a narrowing, at the level of which the overall cross-sectional thickness thereof is minimal, and on the other hand, of a member having a groove between its edges, enabling the introduction of the dome substantially presented according to its minimal thickness in a so-called introduction position, while after pivoting into the so-called operating position, the dome is fixed in the groove, and is capable of relative pivoting with respect to this groove.

29. Structure according to claim 28, characterised in that the dome of the hinge elements is provided with an axial opening, capable of accommodating a screw.

30. Structure according to one of claims 1 to 29, characterised in that the longitudinal hinge elements (101, 121, 141, 161), the transverse hinge elements (301, 351), the third hinge elements (501, 551) and the elements (201, 251 ; 401, 441 ; 481) which are complementary to them, and the bearing profiles (400, 440, 480) are adapted to the dimensions of modular panels, in order to permit the standardization and positioning of these, whatever configurations are encountered.

## Patentansprüche

1. Tragkonstruktion für die Abstützung der Abdeckung eines Bauwerks, bei welchem die Abdeckung aus verschiedenen, nicht koplanaren Platten gebildet ist, welche unter Bildung von Kanten aneinanderstoßen, dadurch gekennzeichnet, daß sie die folgenden Teile aufweist :
- wenigstens ein langgestrecktes Basisprofil (300, 350), welches eine Kante zwischen zwei der genannten Platten der Abdeckung bildet und einen zentralen Steg (302, 352) aufweist, zu dessen beiden Seiten sich in Längsrichtung erstreckende Elemente (301, 351) eines als erstes Gelenk bezeichneten, sich in Längsrichtung erstreckenden Gelenks angeordnet sind,
- die Abdeckungselemente abstützende Stützelemente (400, 440), welche jeweils mit einem sich in Längsrichtung erstreckenden, denjenigen des Basisprofils komplementären Anlenkelement (401, 441) versehen sind, welches zur Bildung des ersten Gelenks in Eingriff mit einem Gelenkelement des Basisprofils bringbar ist,
- ein erstes Haltestück (100, 120, 140, 160), welches mit wenigstens einem Element (101, 121, 141, 161) eines als zweites Gelenk bezeichneten, sich quer erstreckenden Gelenks versehen ist, und
- wenigstens ein zweites Haltestück (200, 250), welches ein sich quer erstreckendes, dem Gelenkelement des ersten Haltestücks komplementäres und zur Bildung des zweiten Gelenks mit diesem in Eingriff bringbares Gelenkelement (201, 251) aufweist, wobei das Basisprofil (300, 350) in einer solchen Stellung an dem zweiten Haltestück (200, 250) befestigt ist, daß die Achsen der sich in Längsrichtung erstreckenden Gelenkelemente (301, 351 ; 401, 441) und der sich quer erstreckenden Gelenkelemente (101, 121, 141, 161 ; 201, 251) schräg zueinander in einer gemeinsamen Ebene verlaufen.

2. Tragkonstruktion nach Anspruch 1, dadurch gekennzeichnet, daß sie die folgenden Teile aufweist :
- wenigstens ein Tragprofil (500, 550) mit wenigstens einem sich in Längsrichtung erstreckenden Element (501, 551) eines dritten Gelenks, dessen Achse sich, im eingebauten Zustand des Tragprofils, in einer die Achse der sich quer erstreckenden Gelenkelemente (101, 121, 141, 161 ; 201, 251) enthaltenden Ebene erstreckt, und
- wenigstens ein Stützprofil (480) mit einem sich in Längsrichtung erstreckenden, dem des Tragprofils komplementären und zur Bildung des dritten Gelenks mit diesem in Eingriff bringbaren Gelenkelement (481).

3. Tragkonstruktion nach Anspruch 2, dadurch gekennzeichnet, daß das erste Tragstück (100, 120, 140, 160,180) an einem Tragprofil (500, 550) befestigt ist.

4. Tragkonstruktion nach Anspruch 2, dadurch gekennzeichnet, daß das erste Tragstück (100) aus einem Teil des Tragprofils (500, 550) gebildet ist und daß das sich quer erstreckende Gelenkelement (101, 121, 141, 161) des ersten Tragstücks aus einem Teil des Gelenkelements (501, 551) des Tragprofils gebildet ist.

5. Tragkonstruktion für die Abstützung der Abdeckung eines Bauwerks, bei welchem die Abdeckung aus verschiedenen koplanaren und sich überschneidenden Platten gebildet ist, gemäß einem der Ansprüche 1 bis 4, insbesondere von der einen Dachgrat aufweisenden Art, dadurch gekennzeichnet, daß das Basisprofil (350) im Querschnitt einen mittleren oberen Steg (352) und zwei parallele Stege (353, 354) aufweist, welche mit dem mittleren oberen Steg (352) über wenigstens ein quer zu ihnen angeordnetes Element (355) verbunden sind, wobei die sich in Längsrichtung erstreckenden Gelenkelemente (351) am unteren Teil jedes der parallelen Stege angeordnet sind.

6. Tragkonstruktion für die Abstützung der Abdeckung eines Bauwerks, bei welchem die Abdeckung aus nicht koplanaren und einander überschneidenden, verschiedenen Platten gebildet ist, gemäß einem der Ansprüche 1 bis 4, insbesondere von der einen Dachgrat aufweisenden Art, dadurch gekennzeichnet, daß das Basisprofil im Querschnitt einen mittleren Steg (552) und einen lotrecht mit diesem verbundenen Gurt (553) aufweist, wobei die sich in Längsrichtung erstreckenden Gelenkelemente (551) an den Enden des lotrecht zum mittleren Steg angeordneten Gurts angeordnet sind.

7. Tragkonstruktion für die Abstützung der Abdeckung eines Bauwerks, bei welchem die Abdeckung aus verschiedenen, nich koplanaren und einander schneidenden Platten gebildet ist, gemäß einem der Ansprüche 1 bis 4, insbesondere von der eine Einkehlung aufweisenden Art, dadurch gekennzeichnet, daß das Basisprofil (300) im Querschnitt einen mittleren Steg (302) und einen V-förmig gewinkelten und symmetrisch an diesem befestigten Gurt (303) aufweist, wobei die sich in Längsrichtung erstreckenden Gelenkelemente (301) an den Enden des V-förmig gewinkelten Gurts angeordnet sind.

8. Tragkonstruktion nach einem der Ansprüche 5 bis 7, dadurch gekennzeichnet, daß am oberen Teil des mittleren Stegs des Basisprofils wenigstens ein sich in Längsrichtung erstreckendes Element (384, 385) eines als viertes Gelenk bezeichneten Gelenks vorgesehen ist, welches für die Aufnahme von an Dichtungsleisten (720) angeordneten komplementären Gelenkelementen (722) ausgebildet ist, um durch den gegenseitigen Eingriff das vierte Gelenk zu bilden und die Dichtungsleisten mit einer einstellbaren Neigung zu halten.

9. Tragkonstruktion nach einem der Ansprüche 2 bis 8, dadurch gekennzeichnet, daß das Tragprofil (500) eine im wesentlichen ebene Fläche (502) aufweist, welche zur Auflage auf einer ebenen und festen Oberfläche des Bauwerks, auf welcher das Profil befestigt ist, bestimmt ist, wobei das Element (501) des dritten Gelenks entlang einem Ende der ebenen Fläche (502) angeordnet ist.

10. Tragkonstruktion nach einem der Ansprüche 2 bis 8, dadurch gekennzeichnet, daß das Tragprofil (500) als Winkelprofil ausgebildet ist, von welchem ein Schenkel (503) eine im wesentlichen ebene Fläche bildet, welche zur Auflage auf einer ebenen und festen Oberfläche des Bauwerks, auf welchem das Profil befestigt ist, bestimmt ist, und dessen zweiter Schenkel (502) an seinem Ende das sich in Längsrichtung erstreckende Element (501) des dritten Gelenks trägt.

11. Tragkonstruktion nach einem der Ansprüche 2 bis 8, dadurch gekennzeichnet, daß das Tragprofil (550) im Querschnitt einen mittleren oberen Steg und zwei parallele Stege aufweist, welche über wenigstens ein quer dazu angeordnetes Element mit dem mittleren oberen Steg verbunden sind, wobei ein sich in Längsrichtung erstreckendes Element des dritten Gelenks am unteren Teil jedes der parallelen Stege angeordnet ist.

12. Tragkonstruktion nach einem der Ansprüche 2 bis 8, dadurch gekennzeichnet, daß das Tragprofil (550) im Querschnitt einen mittleren Steg (552) und einen lotrecht damit verbundenen Gurt (553) aufweist, wobei ein Element des dritten Gelenks sich in Längsrichtung erstreckend an den Enden des lotrecht zu dem mittleren Steg angeordneten Gurts angeordnet ist.

13. Tragkonstruktion nach einem der Ansprüche 9 bis 12, dadurch gekennzeichnet, daß am oberen Teil des mittleren Stegs des Tragprofils wenigstens ein sich in Längsrichtung erstreckendes Element (384, 385) eines als viertes Gelenk bezeichneten Gelenks vorgesehen ist, welches für die Aufnahme von an Dichtungsleisten (720) angeordneten, komplementären Gelenkelementen (722) ausgebildet ist, um durch gegenseitigen Eingriff das vierte Gelenk zu bilden und die Dichtungsleisten mit einer einstellbaren Neigung zu halten.

14. Tragkonstruktion nach einem der Ansprüche 1 bis 13, dadurch gekennzeichnet, daß das Stützprofil (400, 480) im Querschnitt einen im wesentlichen ebenen Steg (402) aufweist, an einem von dessen Enden das sich in Längsrichtung erstreckende Gelenkelement (401) oder das Element (481) des dritten Gelenks angeordnet ist.

15. Tragkonstruktion nach einem der Ansprüche 1 bis 13, dadurch gekennzeichnet, daß das Stützprofil (440, 480) als Winkelprofil ausgebildet ist, dessen einer Schenkel (442, 482) vorzugsweise mit wenigstens einer Schwalbenschwanznut (444, 445 ; 484, 485) für die Aufnahme von Dichtungen oder Gittern versehen ist. wobei ein sich in Längsrichtung erstreckendes Gelenkelement (441) oder ein Element (481) des dritten Gelenks im Bereich der Verbindung der beiden Schenkel (442, 443 ; 482 483) miteinander an der Außenseite des Winkelprofils vorgesehen ist.

16. Tragkonstruktion nach einem der Ansprüche 2 bis 15, dadurch gekennzeichnet, daß das erste Tragstück (100, 120, 140, 160) im Querschnitt einen im wesentlichen ebenen Steg (102, 122, 142, 162) aufweist, welcher an einem seiner Enden das sich quer erstreckende Gelenkelement (101, 121, 141, 161) trägt, so daß das erste Tragstück also eine im wesentlichen ebene Fläche hat, welche zur Anlage an einer entsprechenden Fläche des Tragprofils (500, 550), an welchem es befestigt ist, bestimmt ist.

17. Tragkonstruktion nrch einem der Ansprüche 1 bis 15, dadurch gekennzeichnet, daß das erste Tragstück (100) als Winkelprofil ausgebildet ist, dessen einer Schenkel eine im wesentlichen ebene und zur Auflage auf einer entsprechenden festen Oberfläche des Bauwerks, auf welcher es befestigt ist, bestimmte Fläche bildet, und dessen zweiter Schenkel (102) an seinem Ende das sich quer erstreckende Gelenkelement (101) trägt.

18. Tragkonstruktion nach einem der Ansprüche 16 oder 17, dadurch gekennzeichnet, daß das erste Tragstück (160) wenigstens zwei unterscheidbare Quergelenkelemente (161, 161') aufweist, welche koplanare, schräg zueinander verlaufende Achsen haben.

19. Tragkonstruktion nach einem der Ansprüche 1 bis 18, dadurch gekennzeichnet, daß das zweite Tragstück (200, 250) aus wenigstens einem im wesentlichen ebenen Flächenteil (202, 252) gebildet ist, auf welchem das Basisprofil (300, 350) zu befestigen bestimmt ist und auf welchem das demjenigen des ersten Tragstücks komplementäre Quergelenkelement (201, 251) angeordnet ist.

20. Tragkonstruktion nach Anspruch 19, dadurch gekennzeichnet, daß das zweite Tragstück (200) ebenfalls einen V-förmig gewinkelten und quer zu dem Flächenteil (202) angeordneten Gurt (203) aufweist, auf welchem der V-förmig gewinkelte Gurt (303) des Basisprofils (300) zu ruhen bestimmt ist.

21. Tragkonstruktion nach einem der Ansprüche 1 bis 20, dadurch gekennzeichnet, daß sie außerdem eine Anordnung von profilierten Sparren (600) aufweist, welche mit ihren Enden auf den Stützprofilen (400, 440, 480) ruhen.

22. Tragkonstruktion nach Anspruch 21, dadurch gekennzeichnet, daß die profilierten Sparren (600) ein T-Profil haben und im Querschnitt einen zentralen Steg (601) aufweisen, welcher an jeder Seite wenigstens eine Schwalbenschwanznut (602, 603) für die Aufnahme von Dichtungen oder Gittern hat, und daß die Sparren mit ihrer quer zu dem zentralen Steg (601) angeordneten Basis (604) auf den Stützprofilen (400, 440, 480) ruhen.

23. Tragkonstruktion nach einem der Ansprüche 1 bis 22, dadurch gekennzeichnet, daß sie zusätzlich Dichtungsleisten (700) aufweist, welche als Profile ausgebildet sind und einen mittleren Bereich (701) haben, mittels dessen die Dichtungsleisten am oberen Teil der zentralen Stege (302, 352, 552) des Basisprofils (300, 350) und/oder des Tragprofils (550) befestigbar sind, wobei wenigstens ein abwärts geneigter Flügel (702, 703) sich in Längsrichtung erstreckend an dem mittleren Bereich vorgesehen ist.

24. Tragkonstruktion nach einem der Ansprüche 1 bis 22, dadurch gekennzeichnet, daß sie zusätzlich Dichtungsleisten (730) aufweist, gebildet aus zwei getrennten profilierten Flügeln (732, 733), welche zur einen und zur anderen Seite des zentralen Stegs (302, 352, 552) des Baisesprofils (300, 350) und/oder des Tragprofils (550) angeordnet und durch ein U-Profil (731) abgedeckt sind, welches einen Teil der beiden seitlichen Flügel und den zentralen Steg übergreift.

25. Tragkonstruktion nach einem der Ansprüche 2 bis 22, dadurch gekennzeichnet, daß sie zusätzlich profilierte Leisten (760) aufweist, welche aus einem zur Befestigung an einer ebenen Fläche des Bauwerks oberhalb eines Tragprofils (500) bestimmten ersten ebenen Abschnitt (761) und einem zweiten Abschnitt (762) gebildet sind, welcher mit der Basis des ersten Abschnitts (761) verbunden ist und das Tragprofil und die zugeordneten Stützprofile (480) überdeckt.

26. Tragkonstruktion nach einem der Ansprüche 8 bis 22, dadurch gekennzeichnet, daß sie zusätzlich profilierte Dichtungsleisten (720) aufweist, welche den am oberen Teil des Basisprofils (300, 350) und/oder des Tragprofils (500, 550) vorgesehenen Gelenkelementen (384, 385) komplementäre Gelenkelemente (722) haben, welche mit den genannten Gelenkelementen zur Bildung des vierten Gelenks in Eingriff bringbar sind, und daß die Gelenkelemente (722) sich in Längsrichtung erstreckend am Ende eines ebenen Abschnitts (721) angeordnet sind, dessen Abmessungen ausreichen, ungeachtet der Neigung des ebenen Abschnitts (721) wenigstens die Gesamtheit des Basisprofils (300, 350, 380) und oder des Tragprofils (500, 550) sowie der zugeordneten Stützprofile (400, 440, 480) zu überdecken.

27. Tragkonstruktion nach einem der Ansprüche 1 bis 26, dadurch gekzennzeichnet, daß sie zusätzlich wenigstens eine einstellbare Versteifungskonsole (800) aufweist, welche aus einem zentralen T-Profil (810) geformt ist, welches mit seiner Basis (811) am unteren Teil des Basisprofils (300. 350) und/oder des Tragprofils (550) befestigt ist und dessen sich quer zur Basis erstreckender zentraler Steg (812) zwei in bezug auf ihren Abstand sowie auf ihren Winkel zum zentralen Steg verstellbare Elemente (820, 830) trägt, welche jeweils wenigstens eine Stützfläche (821, 831) aufweisen, auf welcher sich ein Teil der Stützprofile (400, 440, 480) und/oder der Sparren (600, 650) abstützt.

28. Tragkonstruktion nach einem der Ansprüche 1 bis 27, dadurch gekennzeichnet, daß die Längsgelenkelemente (101,121,141,161), die Quergelenkelemente (301, 351) und die Elemente (501, 551) des dritten Gelenks sowie die ihnen komplementären Elemente (201, 251 ; 401, 441 ; 481) einerseits durch ein profiliertes Element gebildet sind, welches einen im Allgemeinen konvexen Wulst entlang dem äußeren Umfang hat, mit einer Einschnürung, in deren Bereich seine Dicke über Alles im Querschnitt am kleinsten ist. und andererseits durch ein Element, welches zwischen seinen Rändern einen Sitz aufweist, in welchen der Wulst in einer sogenannten Einführstellung mit seiner kleinsten Dicke einführbar ist und in welchem der Wulst nach Verdrehen in eine sogenannte Arbeitsstellung festgehalten und dabei relativ zu dem Sitz verschwenkbar ist.

29. Tragkonstruktion nach Anspruch 28, dadurch gekennzeichnet, daß der Wulst der Gelenkelemente mit einer für die Aufnahme einer Schraube ausgebildeten axialen Öffnung versehen ist.

30. Tragkonstruktion nach einem der Ansprüche 1 bis 29, dadurch gekennzeichnet, daß die Längsgelenkelemente (101, 121, 141, 161), die Quergelenkelemente (301, 351), die Elemente (501, 551) des dritten Gelenks und die ihnen komplementären Elemente (201, 251 ; 401, 441 ; 481) sowie die Stützprofile (400, 440, 480) den Dimensionen von modularen Platten angepaßt sind, um eine Standardisierung und das Anbringen derselben ungeachtet der jeweiligen Gestaltung zu ermöglichen.
